# FASCICULE DE BREVET EUROPEEN

(11) **EP 1 450 218 B1**
(45) Date de publication et mention de la délivrance du brevet: **04.10.2006**
(21) Numéro de dépôt: 03003803.8
(22) Date de dépôt: 20.02.2003
(51) Int. Cl.: G04B 29/04, G04B 37/04

(54) **Procédé et dispositif de fixation d'un calibre sur un cercle d'emboîtage**
Vorrichtung und Verfahren für die Festlegung eines Kalibers auf einem Gehäusering
Device and procedure for fixing a calibre on a casing ring

(43) Date de publication de la demande: 25.08.2004
(73) Titulaire: RICHEMONT INTERNATIONAL S.A., 1752 Villars-sur-Glâne (CH)
(72) Inventeur: Coeudevez, Joel, 2300 La Chaux-De-Fonds (CH)
(74) Mandataire: Micheli & Cie SA

(56) Documents cités:
- EP-A- 0 716 360
- CH-A- 105 530
- CH-A- 290 651
- CH-A- 333 999

## Description

La présente invention a pour objet un procédé et un dispositif de fixation d'un calibre sur un cercle d'emboîtage. Plus particulièrement l'invention a pour but la réalisation d'un tel dispositif qui soit entièrement intégré au cercle d'emboîtage et pouvant fixer à ce cercle d'emboîtage des calibres ne comportant pas de trous ou taraudages de fixation mais seulement une nervure annulaire ou plus généralement des paires de faces d'appui supérieures et inférieures intégrées à leur platine, tel que décrit dans le document EP 0 716 360.

Un autre but de l'invention est de réaliser un dispositif de fixation du calibre sur le cercle d'emboîtage qui permette le montage du cadran et éventuellement de l'aiguillage sur le calibre avant que celui-ci ne soit fixé sur le cercle d'emboîtage.

De plus, cette fixation doit être robuste et facilement démontable. Elle doit également permettre le serrage à une valeur prédéterminée du calibre sur le cercle d'emboîtage permettant une fixation fiable, solide tout en évitant toute détérioration du calibre ou de son système de fixation.

Le dispositif de fixation d'un calibre sur un cercle d'emboîtage selon l'invention, se distingue par les caractéristiques énoncées à la revendication 1. Le procédé pour la fixation d'un calibre sur un cercle d'emboîtage se distingue lui par les opérations énumérées à la revendication 10.

Le dessin annexé illustre schématiquement et à titre d'exemple, une forme d'exécution du dispositif de fixation d'un calibre sur un cercle d'emboîtage selon l'invention.

La figure 1 est une vue de dessus du calibre sans cadran placé dans le cercle d'emboîtage.

La figure 2 est une vue en plan de dessous du calibre et du cercle d'emboîtage en cours de montage.

La figure 3 est une coupe suivant la ligne VI - VI de la figure 1.

La figure 4 est une coupe suivant la ligne V - V de la figure 1.

La figure 5 est une vue en plan de dessous du calibre dans le cercle d'emboîtage en position fixée de service.

La figure 6 est une vue en perspective partielle du cercle d'emboîtage et de l'un de ses verrous et du calibre.

La figure 7 est une vue en perspective de dessous du cercle d'emboîtage.

Ce dispositif de fixation d'un calibre sur un cercle d'emboîtage selon l'invention comporte :
1. sur le calibre C au moins deux paires de faces d'appui comportant chacune une face d'appui supérieure 1 et une face d'appui inférieure 2.
2. sur le cercle d'emboîtage E au moins deux butées dans l'exemple illustré une surface d'appui 3 coopérant avec les faces d'appui inférieures 2 du calibre et au moins deux faces de serrage 4.
3. au moins deux douilles 5 formés par exemple par des verrous comportant chacun un excentrique 6 destiné à coopérer avec une face d'appui supérieure 1 du calibre, chaque douille étant logée à frottement gras dans un perçage traversant 7 du cercle d'emboîtage E. L'extrémité inférieure des douilles 5, opposée à l'excentrique 6, comporte une fente diamétrale 11 constituant un organe de manoeuvre.
4. des organes de serrage, formés ici par des vis 8 vissées dans les douilles 5 qui comportent des taraudages internes 9, les têtes 10 de ces vis pouvant s'appuyer contre une face de serrage 4 du cercle d'emboîtage E.

Le cercle d'emboîtage E présente une ouverture centrale dont la forme et les dimensions correspondent à la forme et aux dimensions extérieures du calibre C, de sorte que lorsque le calibre est introduit dans cette ouverture centrale du cercle d'emboîtage E à partir du côté supérieur de celui-ci, les faces d'appui inférieures 2 du calibre C viennent se placer sur les butées 3 du cercle d'emboîtage E.

Le dispositif de fixation peut bien entendu comporter trois paires ou plus de faces d'appui 1, 2 sur le calibre C coopérant avec des butées 3 correspondantes du cercle d'emboîtage E et des douilles excentriques 5, 6 correspondantes.

La forme vue en plan de dessus de l'excentrique 6 des douilles 5 comporte un secteur de disque circulaire délimité par deux faces a, b formant un angle entre elles.

En position ouverte du verrou 5, la face b de l'excentrique 6 vient buter contre la face c du cercle d'emboîtage et l'excentrique 6 se trouve totalement à l'extérieur de l'ouverture centrale du cercle d'emboîtage E.

En position fermée du verrou 5, la face a de l'excentrique 6 vient buter contre la face d du cercle d'emboîtage E et l'excentrique 6 se trouve partiellement au moins à l'intérieur de l'ouverture centrale du cercle d'emboîtage E.

Ainsi, lorsque le verrou 5 est placé à frottement gras dans le perçage correspondant 7 du cercle d'emboîtage E, il est possible à l'aide de la fente 11 de placer celui-ci dans sa position angulaire d'ouverture ou de fermeture, ces deux positions angulaires étant déterminées par l'entrée en contact des faces b, c respectivement a, d, de l'excentrique 6 et du cercle d'emboîtage E.

Pour fixer le calibre C sur le cercle d'emboîtage E on procède de la manière suivante :
1. on place dans chaque perçage traversant 7 du cercle d'emboîtage une douille 5 en l'introduisant par la face supérieure 12 du cercle d'emboîtage E de manière à ce que l'excentrique 6 émerge hors de cette surface supérieure du cercle d'emboîtage E et soit superposée à celle-ci.
2. On positionne les douilles 5 dans leurs positions d'ouverture à l'aide d'un outil, par exemple un tournevis, coopérant avec la fente 11 de ces douilles accessibles de la face inférieure du cercle d'emboîtage E.
3. Le calibre C, ayant de préférence été muni préalablement du cadran et de l'aiguillage, est introduit dans l'ouverture centrale du cercle d'emboîtage E par la face supérieure 12 de celui-ci. Les faces d'appui inférieures 2 du calibre C viennent reposer sur les butées 3 du cercle d'emboîtage E.
4. A l'aide d'un outil et à partir de la face inférieure du cercle d'emboîtage E on positionne, à l'aide des fentes 11, les douilles 5 dans leur position angulaire de fermeture déterminée par l'entrée en contact des faces a de l'excentrique 6 avec les faces correspondantes d du cercle d'emboîtage E. Ce faisant, l'excentrique 6 vient se positionner au-dessus de la face d'appui supérieur 1 correspondante du calibre C. En pratique, la face inférieure du verrou 6 comporte un chanfrein 13 facilitant sa montée sur la surface supérieure du calibre C.
5. Toujours à partir de la face inférieure du cercle d'emboîtage E on visse les vis 8 dans les douilles 5 et provoque ainsi le serrage ou pincement du calibre C entre l'excentrique 6 et la tête de vis 10 correspondante et sa fixation rigide sur le cercle d'emboîtage E. En mesurant le couple de serrage des vis 10 on peut obtenir une force de pincement du calibre C sur le cercle d'emboîtage E prédéterminée.

Pour séparer le calibre du cercle d'emboîtage il suffit de dévisser les vis 10 puis de positionner les douilles 5 dans leur position d'ouverture. Le calibre peut alors être extrait du cercle d'emboîtage.

Le dispositif de fixation décrit est très simple, robuste et fiable, il permet de fixer le calibre sur le cercle d'emboîtage lorsqu'il est déjà muni du cadran et de l'aiguillage et toutes les opérations sont effectuées à partir de la face inférieure du cercle d'emboîtage.

De plus, sauf les faces d'appui 1, 2 du calibre, tous les éléments des dispositifs de fixation sont incorporés au cercle d'emboîtage.

Les faces d'appui 1, 2 du calibre peuvent être constituées par des usinages ponctuels ou par une nervure périphérique du calibre.

Les verrous formés par les douilles 5 munies de leurs excentriques 6 pourraient être constitués par des tiges dont l'extrémité supérieure serait solidaire de l'excentrique 6 et dont l'extrémité inférieure, dépassant du perçage 7 du cercle d'emboîtage E vers le bas comporte la fente 11 et un filetage extérieur. Dans ce cas, la vis 10 serait remplacée par un écrou. Ce qui est important est que les verrous comportent un excentrique solidaire d'une tige ou douille traversant un perçage 7 du cercle d'emboîtage E à frottement gras et qu'un moyen de blocage permette de serrer les faces d'appui 1, 2 du calibre C d'une paire entre l'excentrique 6 et le cercle d'emboîtage E.

Il est important également que les deux positions angulaires extrêmes des excentriques soient définies positivement par des butées et que l'extrémité inférieure de la tige ou douille du verrou présente un moyen de manoeuvre, dans l'exemple illustré une fente 11, pour actionner angulairement le verrou.

Cette fente 11 peut être remplacée par une autre formation six-pans intérieure ou extérieure par exemple.

## Revendications

1. Dispositif de fixation d'un calibre (C) sur un cercle d'emboîtage (E), comportant sur le calibre au moins deux paires de faces d'appui comportant chacune une face d'appui supérieure (1) et une face d'appui inférieure (2), **caractérisé par le fait qu**'il comporte sur le cercle d'emboîtage (E) au moins deux butées (3) coopérant avec les faces d'appui inférieures (2) du calibre (C) et au moins deux faces de serrage (4); par le fait qu'il comporte au moins deux verrous comportant chacun un excentrique (6) solidaire d'une tige (5) coopérant avec une face d'appui supérieure (1) du calibre (C), chaque tige (5) de verrou étant logée dans un perçage traversant (7) du cercle d'emboîtage (E) ; **par le fait que** l'extrémité inférieure du verrou (5, 6) comporte un organe de manoeuvre (11); et **par le fait qu**'il comporte des organes de serrage (8) vissés sur l'extrémité inférieure filetée du verrou (5, 6) et prenant appui contre une des faces de serrage (4) du cercle d'emboîtage (E).

2. Dispositif selon la revendication 1, **caractérisé par le fait qu**'il comporte deux paires de faces d'appui (1, 2) sur le calibre (C) et deux verrous (5, 6) correspondants intégrés au cercle d'emboîtage (E).

3. Dispositif selon la revendication 1 ou la revendication 2, **caractérisé par le fait que** chaque verrou (5, 6) comporte un excentrique (6) solidaire d'une douille (5) logée à frottement gras dans un perçage traversant (7) du cercle d'emboîtage (E), cette douille (5) comportant un filetage interne et son extrémité inférieure étant munie d'une fente (11) diamétrale.

4. Dispositif selon l'une des revendications 1 à 3, **caractérisé par le fait que** les organes de serrage (8) sont constitués par des vis (8, 10).

5. Dispositif selon l'une des revendications précédentes, **caractérisé par le fait que** les surfaces d'appui (1, 2) portées par le calibre (C) sont constituées par des usinages ponctuels effectués sur ce calibre (C).

6. Dispositif selon l'une des revendications 1 à 4, **caractérisé par le fait que** les faces d'appui (1, 2) du calibre (C) sont constituées par les surfaces annulaires supérieures et inférieures d'une nervure que la paroi périphérique du calibre (C) comporte.

7. Dispositif selon l'une des revendications précédentes, **caractérisé par le fait que** chaque excentrique (6) présente, vue en plan, la forme générale d'une portion de disque circulaire comportant au moins deux faces rectilignes (a, b).

8. Dispositif selon la revendication 7, **caractérisé par le fait que** le cercle d'emboîtage comporte deux butées (c, d) coopérant chacune avec une face rectiligne (a, b) de l'excentrique pour en déterminer les deux positions angulaires extrêmes, ouverte respectivement fermée.

9. Dispositif selon l'une des revendications précédentes, **caractérisé par le fait qu**'en position de fermeture, l'excentrique (6) est situé au droit de la face d'appui supérieure (1) du calibre (C).

10. Procédé de fixation d'un calibre (C) sur un disque d'emboîtage (E) selon lequel :
- on place à frottement gras dans des perçages traversant (7) d'un cercle d'emboîtage (E) la douille (5) d'un verrou (5, 6) et positionne cette douille (5) angulairement de manière à ce qu'un excentrique (6) du verrou (5, 6) soit superposé à la face supérieure (12) du cercle d'emboîtage;
- on place un calibre (C), muni d'un cadran et d'un aiguillage, dans l'ouverture centrale du cercle d'emboîtage (E) par la face supérieure de celui-ci;
- on déplace angulairement les verrous (5, 6) pour placer les excentriques (6) au-dessus des faces d'appui supérieures (1) que comporte le calibre (C), ce calibre reposant sur au moins une butée (3) que comporte le cercle d'emboîtage (E); et
- on serre, à l'aide d'un organe de serrage (8) vissé sur la douille (5) et prenant appui sur la face inférieure du cercle d'emboîtage (E), le calibre (C) contre le cercle d'emboîtage (E) avec une force préétablie.

## Claims

1. Fixing device for a calibre (C) on a casing ring (E) with at least two pairs of bearing surfaces on the calibre, each pair consisting of an upper bearing surface (1) and a lower bearing surface (2), **characterised in that** on the casing ring (E) it has at least two bankings (3) cooperating with the lower bearing surfaces (2) of the calibre (C), as well as at least two clamping surfaces (4); **in that** it has at least two bolts, each with an eccentric (6) integral with a shaft (5) cooperating with an upper bearing surface (1) of the calibre (C), each bolt shaft (5) held in a through bore (7) of the casing ring (E); **in that** the lower end of the bolt (5, 6) includes a manipulating organ (11); and **in that** it includes clamping organs (8) screwed onto the lower threaded end of the bolt (5, 6) and resting against one of the clamping surfaces (4) of casing ring (E).

2. Device of claim 1, **characterised in that** it includes two pairs of bearing surfaces (1, 2) on the calibre (C) as well as two corresponding bolts (5, 6) integrated into the casing ring (E).

3. Device of claim 1 or claim 2, **characterised in that** each bolt (5, 6) includes an eccentric (6) integral with a socket (5) friction-fit into a through bore (7) of the casing ring (E), this socket (5) having an inner thread and a lower end provided with a diametrical slot (11).

4. Device according to one of claims 1 to 3, **characterised in that** the clamping organs (8) consist of screws (8, 10).

5. Device according to one of the preceding claims, **characterised in that** the bearing surfaces (1, 2) on the calibre (C) consist of spots machined on this calibre (1).

6. Device of one of claims 1 to 4, **characterised in that** the bearing surfaces (1, 2) of the calibre (C) consist of the annular top and bottom faces of a rib on the peripheral wall of the calibre (C).

7. Device of one of the preceding claims, **characterised in that** seen from the top, each eccentric (6) has the general shape of part of a circular disc having at least two straight sides (a, b).

8. Device of claim 7, **characterised in that** the casing ring has two bankings (c, d) each cooperating with one straight side (a, b) of the eccentric so as to determine its extreme angular positions, open and closed, respectively.

9. Device according to one of the preceding claims, **characterised in that** in the closed position, the eccentric (6) is situated at a right angle to the upper bearing surface (1) of the calibre (C).

10. Fixing procedure for a calibre (C) on a casing disc (E) according to which:
- the socket (5) of a bolt (5, 6) is friction-fit into through bores (7) of a casing ring (E) and this socket (5) is set at an angle such that an eccentric (6) of the bolt (5, 6) is set upon the top surface (12) of the casing ring;
- a calibre (C) provided with a dial and hands is inserted through the top surface of casing ring (E) into its central opening;
- the bolts (5, 6) are angularly displaced so as to bring the eccentrics (6) above the upper bearing surfaces (1) of the calibre (C) while this calibre rests against at least one banking (3) of the casing ring (E); and
- with the aid of a clamping organ (8) screwed onto the socket (5) and resting against the bottom surface of the clamping ring (E), the calibre (C) is clamped against the casing ring (E) with a predefined force.

## Patentansprüche

1. Befestigungsvorrichtung für ein Kaliber (C) auf einem Gehäusering (E), die auf dem Kaliber zumindest zwei Paare von Auflageflächen aufweist, jedes Paar aus einer oberen Auflagefläche (1) und einer unteren Auflagefläche (2) bestehend, **dadurch gekennzeichnet, dass** sie auf dem Gehäusering (E) zumindest zwei Anschläge (3), die mit den unteren Auflageflächen (2) des Kalibers (C) zusammenwirken, sowie zumindest zwei Spannflächen (4) aufweist; **dadurch**, dass sie zmindest zwei Riegel aufweist, die je einen Exzenter (6) umfassen, der fest mit einer Welle (5) verbunden ist, die mit einer oberen Auflagefläche (1) des Kalibers (C) zusammenwirkt, wobei jede Riegelwelle (5) in einer durchgehenden Bohrung (7) des Gehäuseringes (E) gelagert ist; **dadurch**, dass das untere Ende des Riegels (5, 6) ein Betätigungsorgan (11) aufweist; und **dadurch**, dass sie Spannorgane (8) aufweist, die auf das untere, mit Gewinde versehende Ende des Riegels (5, 6) aufgeschraubt sind und an einer der Spannflächen (4) des Gehäuseringes (E) angreifen.

2. Vorrichtung nach Anspruch 1, **dadurch gekennzeichnet, dass** sie zwei Paare von Auflageflächen (1, 2) auf dem Kaliber (C) sowie zwei entsprechende, in den Gehäusering (E) integrierte Riegel (5, 6) aufweist.

3. Vorrichtung nach Anspruch 1 oder Anspruch 2, **dadurch gekennzeichnet, dass** jeder Riegel (5, 6) einen Exzenter (6) aufweist, der fest mit einer Buchse (5) verbunden ist, die mit satter Reibung in einer durchgehenden Bohrung (7) des Gehäuseringes (E) sitzt, wobei diese Buchse (5) ein Innengewinde besitzt und ihr unteres Ende mit einem diametrischen Schlitz (11) versehen ist.

4. Vorrichtung nach einem der Ansprüche 1 bis 3, **dadurch gekennzeichnet, dass** die Spannorgane (8) aus Schrauben (8, 10) bestehen.

5. Vorrichtung nach einem der vorangehenden Ansprüche, **dadurch gekennzeichnet, dass** die Auflageflächen (1, 2) auf dem Kaliber (C) aus auf diesem Kaliber (C) ausgeführten punktförmigen Bearbeitungen bestehen.

6. Vorrichtung nach einem der Ansprüche 1 bis 4, **dadurch gekennzeichnet, dass** die Auflageflächen (1, 2) des Kalibers (C) aus den ringförmigen Ober- und Unterseiten einer Rippe auf der peripheren Wand des Kalibers (C) bestehen.

7. Vorrichtung nach einem der vorangehenden Ansprüche, **dadurch gekennzeichnet, dass** in Draufsicht jeder Exzenter (6) die allgemeine Form eines Teiles einer kreisförmigen Scheibe aufweist, die zumindest zwei gerade Seiten (a, b) umfasst.

8. Vorrichtung nach Anspruch 7, **dadurch gekennzeichnet, dass** der Gehäusering zwei Anschläge (c, d) aufweist, die mit je einer geraden Seite (a, b) des Exzenters zusammenwirken, um seine zwei Winkelendlagen, die offene bzw. die geschlossene, zu bestimmen.

9. Vorrichtung nach einem der vorangehenden Ansprüche, **dadurch gekennzeichnet, dass** der Exzenter (6) in der geschlossenen Lage rechtwinklig zur oberen Auflagefläche (1) des Kalibers (C) liegt.

10. Befestigungsverfahren für ein Kaliber (C) auf einer Gehäusescheibe (E), wonach:
- die Buchse (5) eines Riegels (5, 6) mit satter Reibung in durchgehende Bohrungen (7) eines Gehäuseringes (E) eingesetzt wird und diese Buchse (5) in einem solchen Winkel angeordnet wird, dass ein Exzenter (6) des Riegels (5, 6) auf der Oberseite (12) des Gehäuseringes liegt;
- ein mit einem Zifferblatt und einem Zeigerwerk versehendes Kaliber (C) durch die Oberseite des Gehäuseringes (E) in dessen zentrale Öffnung eingesetzt wird;
- die Riegel (5, 6) winkelmässig versetzt werden, um die Exzenter (6) über die oberen Auflageflächen (1) auf dem Kaliber (C) zu bringen, wobei dieses Kaliber an zumindest einem Anschlag (3) auf dem Gehäusering (E) ruht; und
- das Kaliber (C) mit Hilfe eines auf die Buchse (5) aufgeschraubten und an der Unterseite des Gehäuseringes (E) ruhenden Spannorgans (8) mit einer im Voraus festgelegten Kraft gegen den Gehäusering (E) festgezogen wird.
